# EUROPÄISCHE PATENTSCHRIFT

(11) **EP 1 466 671 B1**
(45) Veröffentlichungstag und Bekanntmachung des Hinweises auf die Patenterteilung: **11.08.2010**
(21) Anmeldenummer: 04101439.0
(22) Anmeldetag: 07.04.2004
(51) Int. Cl.: B05C 17/005

(54) **Spender**
Dispenser
Distributeur

(30) Priorität: 11.04.2003 DE 10316792; 17.05.2003 DE 10322354
(43) Veröffentlichungstag der Anmeldung: 13.10.2004
(73) Patentinhaber: HILTI Aktiengesellschaft, 9494 Schaan (LI)
(72) Erfinder: Von Schuckmann, Alfred, 47627, Kevelaer (DE)
(74) Vertreter: Wildi, Roland

(56) Entgegenhaltungen:
- GB-A- 729 915
- US-A- 3 889 628

## Beschreibung

Die Erfindung bezieht sich auf einen Spender mit einer vorzugsweise aushärtbaren, in einem Vorratsraum bereitgehaltenen zäh-pastösen Masse.

GB 729,915 offenbart einen Spender mit einem Vorratsraum mit einem darin verschiebbaren Kolben. Der Kolben weist dabei einen Bereich auf, der als Führung für einen an der Austrittsöffnung angebrachten Zylinder dient.

US 3,889,628 zeigt einen Spender, bei dem leichter Druck eine Pumpe aktiviert, die ihrerseits wiederum eine Niederdruckdichtung öffnet und so die richtige Menge der zu liefernden Masse bereitstellt.

Aufgabe der Erfindung ist es, einen Spender dieser Art auch für die Ausbringung hochviskoser Massen, wie beispielsweise Kraftkleber, funktionssicher auszubilden.

Zur Lösung dieser Aufgabe dient ein Spender gemäß Anspruch 1.

Zufolge solcher Ausgestaltung ist ein funktionssicherer Spender erhöhten Gebrauchswerts erzielt: Ausbringen und Wiederbefüllen erfolgen zwangsgesteuert. Es liegt eine Kombination aus Spender und Werkzeug vor. Das Ganze liegt vereint gut in der Hand. Selbst eine hochviskose Masse wird einwandfrei kraftvoll an den Zielort verbracht, auch wenn Schikanen, beispielsweise strömungshemmende Mischstrecken zwischengeschaltet sind. Das so über einen Kraftkleber halterbare Befüllteil ist nach Aushärten hoch belastbar. Die über die Teleskopierung richtungsdefinierte Handhabbarkeit bringt eine willkommene Konzentrierung auf die Übergangsstelle zum Befüllteil. Dabei ist die Teleskopierung zugleich für die Pumpwirkung in der geschilderten Weise genutzt. Das Verdrängen der in der Pumpkammer befindlichen Menge an zäh-pastöser Masse geschieht teleskopgehäuseteilgesteuert durch Verkleinerung des Volumens der Pumpkammer, und zwar bewegungsmäßig umgesteuert gegen die die Spendeöffnung gegen das Befüllteil drückende Handkraft. Wird die entsprechende Handkraft aufgehoben, kommt es zwingend wieder zur Einnahme der Grundstellung, und zwar einfach durch mitschleppendes Rückziehen der Pumpkammerdecke, wieder teleskopgehäuseteilgesteuert, vermittels der Rückstellfeder. Das führt zu exakt reproduzierbaren Chargen. Das Befüllen des dübelfreien Wandbefestigungselements wird so betriebssicher erreicht. Ein kurzes Festhalten des Befüllteils erlaubt es schon, das nächste Befüllteil zu positionieren. Verdrängte Luft tritt über eine entsprechende Ausgleichsöffnung aus.

Die Teleskopgehäuseteile zur Teleskopierung sind erfindungsgemäß hebelübersetzt miteinander verbunden; das erlaubt die Anwendung einer moderaten Handkraft, so dass sich der Benutzer stärker auf das exakte Zielen konzentrieren kann. Entsprechend kann die Rückstellfeder schwächer ausgelegt sein. Absatz Zweckmäßig liegt bezüglich der Hebelübersetzung eine mittelbare Verbindung vor. Eine solche Verbindung kann einfach über einen Ringkörper vorgenommen werden. Weiter erweist es sich als vorteilhaft, dass die Handkraft auf ein Übergehäuseteil aufgebracht wird, relativ zu welchem beide Teleskopgehäuseteile bewegbar sind. Dabei können Maßnahmen einer verbesserten Griffigkeit angewandt sein wie auch ergonomische. Eine Ausgestaltung von sogar eigenständiger Bedeutung ergibt sich weiter dadurch, dass der Spender aus einem Betätigungsteil und einem auswechselbaren Vorratsteil besteht, wobei die Teleskopgehäuseteile und das Übergehäuse an dem Betätigungsteil und die Spendeöffnung, die Pumpkammer und der Vorratsraum an dem Vorratsteil ausgebildet sind. Zu denken ist an eine Kartusche, gegebenenfalls sogar in Refillversion. Ein entsprechendes Kartuschenlager lässt sich am Spender, hier dem Betätigungsteil, bestens ausbilden, indem das Betätigungsteil eine quer zur Betätigungsrichtung öffnende Aufnahme für das besagte Vorratsteil aufweist. Dabei können zugleich Mittel einer mechanischen Sicherung greifen, indem weiter so vorgegangen wird, dass im Zuge eines Einschiebens des Vorratsteils in die Aufnahme sowohl eine axiale Verriegelung zur Pumpkammerdecke als auch zum Vorratsraum mit jeweils einem der Teleskopgehäuseteile erfolgt. Im Interesse der Erlangung exakt dosierbarer, unterschiedlicher Ausgabemengen kann es von Vorteil sein, die Teleskopierung hubwählbar einzurichten. Im Falle der Verwendung einer ZweiKomponenten-Masse ist es zweckmäßig, entweder dem Befüllteil selbst oder aber der Spenderöffnung eine Mischstrecke, hier pumpkammerseitig vorzuschalten. Damit der Spender auch bei Erstgebräuch gleich ausgabemäßig anspricht, wird vorgeschlagen, dass dem Vorratsraum ein Füllturm mit masseniveauverdrängendem Stopfen zugeordnet ist. Die bis an den Rand des Füllturms eingefüllte Masse wird in den Kopfbereich des Spenders gedrückt. Weiter wird noch in Vorschlag gebracht, dass die Pumpkammer durch einen Rollbalg gebildet ist.

Bevorzug umfasst der Spender ein Vorratsteil mit einem Vorratsraum, einer Pumpkammer und einer an einem Mundstück ausgebildeten Spendeöffnung, wobei das Mundstück mit einer Pumpkammerdecke verbunden ist und eine erste Verriegelungsausformung aufweist und dass der Vorratsraum mit einer zweiten Verriegelungsausformung ausgebildet ist. Weiter ist vorgesehen, dass an dem Vorratsteil die Rückholfeder außerhalb des Vorratsteils angeordnet ist. Im Hinblick auf die Zwei-Komponenten-Versorgung ist der weitere Aufbau dergestalt, dass das Vorratsteil als Zwei-Kammer-Element (Zwillingskartusche) gestaltet ist mit je einem Auslass, die im Mündungsbereich die Vorratsmassen zusammenführen. Angesichts eines bei hochviskosen Massen aufzubringenden ausreichenden Ausbringdruckes erweist es sich als vorteilhaft, dass jeder von einem formstabilen Behältnis gefasste Vorratsraum mindestens hälftig aus einem umstülpbaren Sack besteht, der sich bei mündstückseitiger Entleerung in die andere Vorratsraum-Hälfte zufolge eines von der Mundstückpumpe erzeugten Entleerungsunterdrucks umstülpt. Eine gebrauchsstabile Ausgestaltung des Vorratsteils wird erreicht, wenn ein auswärtskragender Rand des Sackes im Bereich der äquatorialen Verbindungsfuge zweier Behältnis-Schalenhälften flanschartig gefasst ist.

Der Gegenstand der Erfindung ist nachstehend anhand eines zeichnerisch veranschaulichten Ausführungsbeispieles näher erläutert. Es zeigt:
- Fig. 1: den erfindungsgemäßen Spender in Seitenansicht, bestückt mit einem auswechselbaren Vorratsteil und in Grundstellung befindlich;
- Fig. 2: den Spender in Unteransicht;
- Fig. 3: das Vorratsteil in Seitenansicht;
- Fig. 4: dasselbe in Draufsicht;
- Fig. 5: den Endbereich eines Teleskopgehäuseteils;
- Fig. 6: den Spender in Grundstellung, partiell bzw. überwiegend aufgeschnitten;
- Fig. 7: den Spender in Darstellung wie Fig. 6, jedoch unter Durchlaufen eines ersten Ausbringhubes, ohne Vorratsteil wiedergegeben;
- Fig. 8: den Andockbereich zu einem wandseitig zu befestigenden Befüllteil, im Schnitt;
- Fig. 9: die Herausvergrößerung IX aus Fig. 8;
- Fig. 10: den Schnitt gemäß Linie X - X in Fig. 8;
- Fig. 11: das Vorratsteil in Darstellung wie Fig. 3, veranschaulichend eine Stülpsackanordnung;
- Fig. 12: eine Herausvergrößerung XII aus Fig. 11;
- Fig. 13: eine Herausvergrößerung XIII aus Fig. 11;
- Fig. 14: eine Variante eines Vorratsteils in Seitenansicht;
- Fig. 15: eine alternative Ausführungsform des Kolbens als Rollkolben;
- Fig. 16: der Rollbalg in der Darstellung gemäß Fig. 15, im betätigten Zustand.

Der dargestellte Spender 1 ist als längliches, flaches Handgerät realisiert und dient zur Ausübung einer Pressverklebung. Befüllt wird dabei ein ein Befestigungselement 2 aufweisendes Befüllteil 3. Das besagte Befestigungselement 2 ist ein Gewindestück.

Das aus Fig. 8 hervorgehende Befüllteil 3 ist napfförmiger Gestalt. Sein ebener Napfrand 4 ist einer ebensolchen Wandfläche 5 oder dergleichen einer Baulichkeit zugewandt, dies in peripher dichtender Anlage. Es kann ein Haftkleberkranz vorgesehen sein. So entsteht ein umschlossener Kontakt- und Befüllbereich für eine durch den Spender 1 auszubringende aushärtbare, zäh-pastöse Masse 6. Letztere wird aus zwei Quellen zugeführt, dies in Art einer Zwei-Komponenten-Versorgung. Zwischengeschaltet ist eine Mischstrecke 7, entweder befüllteilseitig oder spenderseitig gelegen.

Der Spender 1 weist ein Mundstück 8 auf, in der zeichnerischen Darstellung an einer Grundversion realisiert als Zwillingskanal.

Die vom Mundstück 8 gebildete, entsprechend paarige Spendeöffnung 9 dockt dicht schließend an einen Stutzen 10 des Befüllteils 3 an. Der bildet eine doppelzügige, röhrchenartige Einlassöffnung 11. Die Steckteile sind gefast bzw. getrichtert.

Die beim Befüllen verdrängte Luft entweicht über einen Auslass 12. Hier kann auch der gezielte Füllerfolg kontrolliert werden.

Der ausbringmäßig nach dem Pumpprinzip arbeitende Spender 1 besteht aus einem Betätigungsteil I und einem Vorratsteil II. Das Betätigungsteil I ist ergonomisch durchgestaltet, so dass es gut in der Hand des Benutzers einliegt. Das umfassend greifbare Ende schließt durch eine Pistolengriffkontur 13 ab. Die Breitseiten des Betätigungsteiles I sind gerauht, bevorzugt vertikal gerieft. Die Riefung trägt das Bezugszeichen 14. Der Gesamtquerschnitt ist flach pastillenförmig mit gefällig konvex verrundeten Längsrändern und abgeflachten Breitseiten.

Das Vorratsteil II kann integraler Bestandteil des Spenders 1 sein. Bevorzugt ist das Vorratsteil II jedoch auswechselbar ausgebildet, dies im Sinne einer Kartusche 15, hier einer Zwillingskartusche. Die stellt den Vorratsraum 16 des Vorratsteils II.

Der Vorratsraum 16 schließt strömungstechnisch an eine Pumpkammer 17 an. Die Pumpkammer 17 schließt dem Mundstück 8 zugewandt mit einer Pumpkammerdecke 18 ab. An Letzterer erfolgt der Angriff zur Volumenverkleinerung der Pumpkammer 17 im Sinne der Ausübung der Pumpwirkung.

Bezüglich der Pumpkammer 17 mag es sich um eine domförmige Balglösung handeln, verwendbar und bevorzugt ist jedoch ein Rollbalg 19, wie in den Fig. 15 und 16 dargestellt.

Ausschnittsweise dargestellt ist die Pumpkammerdecke 18 mit einem Auslassventil V1 und weiter die Pumpkammer 17 mit dem Einlassventil V2.

Begrenzend zu der Pumpkammer 17, außerhalb des Rollbalges 19 ist eine Wandung 64 ausgebildet. Diese erstreckt sich mit Ausnahme des an die Pumpkammerdecke 18 angeformten, nach unten ragenden Fortsatzes 65 über die gesamte Höhe der Pumpkammer. Der Rollbalg einer solchen Rollpumpe R ist ohne eigene Rückstellkraft. Wesentlich ist, dass hiermit eine sehr hohe Dosiergenauigkeit erreicht wird.

In Fig. 16 ist der betätigte Zustand dargestellt. Es ist ersichtlich, dass der Fortsatz 65 bis nahe an den Boden der Pumpkammer 17 eingefahren ist. Zwischen dem Fortsatz 65 und der Wandung 64 ist der Rollbalg 19 der Rollpumpe R eingefaltet mit einer nach unten offen U-Kehre.

Die zeichnerische Darstellung ist schematisch. Tatsächlich ergibt sich eine sehr genaue Führung zwischen Fortsatz 65 und zylindrischer Wandung 64 vermittels des dazwischen gefalteten Rollbalges R in Fig. 16.

Das Ventil V2 wirkt als Rückschlagventileinrichtung. Bei der Volumenverkleinerung der Pumpkammer 17 sperrt diese die zäh-pastöse Masse 6 gegen Rücklauf in den Vorratsraum 16 der Kartusche 15. Bezüglich des Vorratsraums 16 verbleibt eine geschlossene Füllstandssäule, die das Nachsaugen ermöglicht.

Die als Zwillingskartusche realisierte Kartusche 15 arbeitet dazu mit einer Stülpmembran 20. Die untere Hälfte des Kartuschen-Behältnisses 15 nimmt einen Sack auf, der aufgrund eines in der Pumpkammer 17 erzeugten Entleerungs-Unterdrucks umstülpt. Unter dem Sack befindet sich eine Luftausgleichsöffnung 28' am Behältnisboden 28.

Wie der Zeichnung entnehmbar, ist der Rand 20' des die Stülpmembran 20 stellenden Sackes auf halber Axiallänge des Vorratsraumes 16 gefasst (vgl. Fig. 11 und 13).

Bezüglich der Spendermechanik ist zur Ausbringung das Mittel der Teleskopierung angewandt. So liegt ein mehrteiliges teleskopierbares Spendergehäuse 21 vor. Auf den inneren Bereich entfallen zwei Teleskopgehäuseteile 22, 23, welche partiell noch von einem weiteren Teleskopgehäuseteil überfangen sind, nämlich einem Übergehäuseteil 24. Es sei auf Fig. 2 verwiesen.

Das Teleskopgehäuseteil 22 geht in einen frei ragenden Haltebügel 25 über. Das ist in seiner Form so bemessen, dass es zusammen mit dem ihm zugeordneten Teleskopgehäuseteil 23 eine quer zur Betätigungsrichtung Pfeil x des Betätigungsteils I öffnende Aufnahme 26 für das Vorratsteil II aufweist. Die so erzielte Kartuschenkammer ist durch eine Stützwand 27 abgeschlossen. Gegen diese tritt der Boden 28 des Vorratsteils II. Die querseitig offene Aufnahme 26 ist anschlagdefiniert. Dazu tritt das Teleskopgehäuseteil 23 mit einem Zapfen 29 gegen ein Schlitzende 30 eines Längsschlitzes 31 des Übergehäuseteils 24. Es handelt sich um eine federbelastete Grundstellung.

Eine entsprechende, mit 32 bezeichnete, vorgespannte Rückstellfeder stützt sich an einer quer verlaufenden Rückwand 33 des Übergehäuseteils 24 ab. Sie steckt dort lagepositioniert in einer Federkammer 34. Das der Aufnahme 26 zugewandte Ende der Rückstellfeder 32 steckt dagegen auf einem längsmittig gelegenen Führungszapfen 35. Letzterer wurzelt im Rücken der Stützwand 27, und geht freiendig in eine kegelstumpfförmige Verjüngung über.

Unter Verlagerung des Übergehäuseteils 24 in Betätigungsrichtung Pfeil x wird die als Druckfeder ausgebildete Rückstellfeder 32 komprimiert, wobei der Führungszapfen 35, im Federinneren gelegen, in die Federkammer 34 eintauchen kann.

Die beiden Teleskopgehäuseteile 22, 23 sind im übrigen so ausgestattet, dass im Zuge eines Einschiebens des Vorratsteils II in die Aufnahme 26 sowohl eine axiale Verriegelung zur Pumpkammerdecke 18 als auch zum Vorratsraum 16 hin erfolgt. Die Pumpkammerdecke 18 verriegelt sich mit dem den Haltebügel 25 stellenden Teleskopgehäuseteil 22, der Vorratsraum 16 über die Kartusche 15 mit dem Teleskopgehäuseteil 23.

Das Teleskopgehäuseteil 22 bildet dazu eine nach innen, das heißt in den Haltebügelraum öffnende Quernut 36 aus. In die ragt reibschlüssig eine nach außen weisende Querrippe 37 der Pumpkammerdecke 18. Realisiert ist die Querrippe 37 an einem Joch 38, enthaltend die zum Mundstück 8 führenden Kanalabschnitte der Pumpkammerdecke 18. Quernut 36 und Querrippe 37 sind in Nut-/ Federart auf beiden Jochseiten ausgeprägt.

Die Verriegelung des Vorratsteils II am korrespondierenden Teleskopgehäuseteil 23 geschieht gleichfalls in Nut-/Federart. Nach innen weisend befinden sich an in Betätigungsrichtung Pfeil x weisenden Fortsätzen 23' des Teleskopgehäuseteils 23 nach innen öffnende Quernuten 39. In letztere ragen formschlüssig korrespondierende Abschnitte einer Verbindungswulst 40 der Gehäusehälften der Kartusche 15 als Querrippen 41. So in Formschluss gebracht, fluchtet der Boden 28 mit der Fläche der Stützwand 27. Die Kartusche 15 sitzt so am Teleskopgehäuseteil 23 fest.

Das Brückenstück des Haltebügels 25 belässt einen ausreichenden Querschlitz 42 zum Eintauchen des Mundstück-Querschnitts, sei dieser ein Zwillingsröhrchen oder ein Einzelröhrchen, wie das aus Fig. 14 hervorgeht.

Die Teleskopgehäuseteile 22, 23 sind zu einer moderate Kräfte erlaubenden Teleskopierung hebelübersetzt miteinander verbunden. Erkennbar liegt eine mittelbare Verbindung vor. Sie geht über einen Ringkörper 42. Letztere erstreckt sich, der Aufnahme 26 abgewandt, im Rücken der Stützwand 27 des Spenders 1. Der Ringkörper 42 ist axial verlagerbar. Außenseitig mit ihm fest verbunden sind die Bügelenden des Haltebügels 25 des Teleskopgehäuseteils 22. Die Befestigungsstelle ist durch Nietung 43 zu erkennen. Zur Gewährung einer Einsicht in das Eingerichte ist der Ringkörper 42 im Mittelbereich weggebrochen.

Die Verbindung zum Teleskopgehäuseteil 23 geht über kreuzend ausgerichtete, doppelarmige Hebel 44. Deren längerer, schräg zur Betätigungsrichtung Pfeil x verlaufender Arm a greift über eine Gelenkstelle 45 an der Rückwand 33 des Übergehäuseteils 24 an. Von der Rückwand 33 gehen in den Aufnahmeraum der Hebel 44 ragende Lagerböckchen 46 aus. Die Gelenkstelle 45 bildet hebelseitig als Bewegungsausgleich Langlöcher 47 aus.

Die dem Teleskopgehäuseteil 23 zugewandten Endabschnitte der Hebel 44 sitzen an Gelenkstellen 48, gestellt von im Rücken der Stützwand 27 wurzelnden Lagerböckchen 49. Das ist die Verbindung zum Teleskopgehäuseteil 23.

Der Hebel 44 setzt sich in eine weitere, äußere Gelenkstelle 50 fort. Zwischen letzteren beiden Gelenkstellen 48, 50 verläuft der kürzere Arm b des Hebels 44. Das Verhältnis liegt etwa bei 4:1. Die Gelenkstellen 45, 48 fluchten höhengleich.

Zur Bildung der Gelenkstelle 50 gehen von der Innenseite des Ringkörpers 42 Lagerböckchen 51 aus. Der kürzere Arm b nimmt in Grundstellung (Fig. 6) einen radialen Verlauf, erkennbar parallel zur Stützwand 27. Der Schrägungswinkel der Hebel 44, bezogen auf die Basisstützwand 27 beträgt ca. 30°. Er verringert sich unter Betätigung (Fig. 7).

Um bei Schwenkbetätigung der Hebel 44 Radialzug am Ringkörper 42 zu vermeiden, ist eine der Gelenkstellen durch eine Langlochausbildung zu entspannen, beispielsweise die mit 50 bezeichnete, vorzugsweise in Form eines Langloches.

Das Verschwenken der Hebel 44 geschieht, wie schon angedeutet, durch Aufbringen einer Handkraft auf das Übergehäuseteil 24, wobei es zu einer Relativbewegung zwischen den beiden Teleskopgehäuseteilen 22, 23 kommt. Durch entsprechendes Abstemmen des Ringkörpers 42 entgegen der Betätigungsrichtung Pfeil x wird Zug ausgeübt auf die Bügel des Haltebügels 25, also auf das mit 22 bezeichnete Teleskopgehäuseteil 22. Die Pumpkammerdecke 18 bewegt sich im Sinne einer Volumenverkleinerung der Pumpkammer 17. Das geschieht gegen die Kraft der sich spannenden Rückholfeder 32. Und auch gegen die Andrückrichtung des Werkzeuges in Bezug auf das Befüllteil 3. Das Befüllteil 3 wird so beim Befüllprozess auch noch durch das Werkzeug belastet, also sicher an der Wandfläche gehalten. Der volumenverkleinernde Ausbringhub y ist wegmäßig in Fig. 7 dargestellt (Abheben des Ringkörpers 42 von Teil 23).

Die am besagten Zielort auszubringende aushärtbare zäh-pastöse Masse 6 erhält eine hochgradige Vermischung, wenn diese schon in einer der Spendeöffnung 9 pumpkammerseitig vorgeschalteten Mischstrecke 7 erfolgt. Diese weist in dem röhrchenförmigen Mundstück 8 wendelförmige Mischelemente 52 auf. Der Fuß des Mundstücks 8 hat einen unrunden Drehkeilsockel 53, der sich bequem einer randübergreifenden Halterung 54 des Mundstücks 8 dichtschließend zuordnen lässt.

Im Zustand der Aufbewahrung bzw. des Nichtgebrauchs lässt sich das Mundstück 8 durch eine bordeigene Schutzkappe 55 schließen. Die ist bändchengetragen unverlierbar gehaltert und besitzt einen Steckvorsprung 56. Letztere lässt sich bei Gebrauch in eine nicht störende Ausweichstellung bringen, indem der Steckvorsprung 56 in ein passendes Aufnahmeloch 57 der Bügel des Haltebügels 25 eingeführt wird. Eine reibungsschlüssige Zuordnung reicht völlig aus.

Ein Blick auf die Figuren 6 und 7 verdeutlicht, dass die geschilderte Teleskopierung hubwählbar ist. Die entsprechende Wähleinrichtung ist mit 58 bezeichnet. Sie besteht aus einem Drehknopf 59 im Übergehäuseteil 24, welcher Drehknopf 59 mit einem Schaltfinger 60 ausgestattet ist. Der Schaltfinger 60 ist der Wirkung einer korrespondierenden, relativ verlagerbaren Kulisse 61 ausgesetzt, die einen Kurzbereich und einen Langbereich darbietet. Die Kulisse 61 befindet sich im Teleskopgehäuseteil 23.

Bezüglich des Vorratsteils II bleibt noch zu erwähnen, dass die als Refillkartusche realisierte Kartusche 15 hinsichtlich der beiden Komponenten nachfüllbar ausgestattet ist. Dazu weist der Vorratsraum 16 der Kartusche 15 an höchster Stelle stutzenartige Fülltürme 62 auf. Die können randvoll angefüllt sein (Fig. 12). Über einen rastierbaren, topfförmigen Stopfen 63 lässt sich der Überschuss an Masse 6 verdrängen. Der Überschuss wird in den Kopf des Spenders 1 respektive der Kartusche 15 gedrückt, so dass der erste Betätigungshub bereits ein Arbeitshub ist.

Die Teleskopgehäuseteile 22, 23 und das Übergehäuseteil 24 sind an dem Betätigungsteil I ausgebildet; hingegen befinden sich die Spendeöffnung 9, die Pumpkammer 17 und der Vorratsraum 16 am Vorratsteil II.

## Patentansprüche

1. Spender (1) zur Befüllung eines Befüllteils (3) mit einer vorzugsweise aushärtbaren, in einem Vorratsraum (16) bereitgehaltenen zäh-pastösen Masse (6), wobei der Spender (1) ein mehrteiliges, teleskopierbares Spendergehäuse (21) aufweist und eine Spendeöffnung (9), weiter eine Rückstellfeder (32) und eine volumenverkleinerbare Pumpkammer (17) mit einer Pumpkammerdecke (18), wobei die Pumpkammer (17) durch Ineinanderfahren der jeweils auf die Pumpkammerdecke (18) bzw. den Vorratsraum (16) einwirkenden Teleskopgehäuseteile (22, 23) zur Ausbringung der Masse (6) verkleinert wird, erreicht durch rückseitig auf das Spendergehäuse (21) aufzubringende, zugleich die Spendeöffnung (9) gegen das Befüllteil (3) drückende Handkraft, und wieder befüllbar ist, durch mitschleppendes Rückziehen der Pumpkammerdecke (18) vermittels der die Teleskopgehäuseteile (22, 23) auseinander fahrenden, außerhalb der Pumpkammer (17) angeordneten Rückstellfeder (32), **dadurch gekennzeichnet, dass** die Teleskopgehäuseteile (22, 23) zur Teleskopierung hebelübersetzt miteinander verbunden sind.

2. Spender nach einem Anspruch 1, **dadurch gekennzeichnet, dass** die Kraft der Rückstellfeder (32) vermittels Zugkraft-übertragender Koppelung zwischen Pumpkammerdecke (18) und Vorratsraum (16), erreicht durch eines der Teleskopgehäuseteile (22, 23) in eine zur Wiederbefüllung der Pumpkammer (17) die Teleskopgehäuseteile (22, 23) auseinander ziehende Kraft umgesetzt ist.

3. Spender nach Anspruch 1, **gekennzeichnet durch** eine mittelbare Verbindung.

4. Spender nach Anspruch 4, **dadurch gekennzeichnet, dass** die Verbindung über einen Ringkörper (42) vorgenommen ist.

5. Spender nach einem der Ansprüche 1 bis 4, **dadurch gekennzeichnet, dass** die Handkraft auf ein Übergehäuseteil (24) aufgebracht wird, relativ zu welchem beide Teleskopgehäuseteile (22, 23) bewegbar sind.

6. Spender nach Anspruch 5, **dadurch gekennzeichnet, dass** der Spender (1) aus einem Betätigungsteil (I) und einem auswechselbaren Vorratsteil (II) besteht, wobei die Teleskopgehäuseteile (22, 23) und das Übergehäuseteil (24) an dem Betätigungsteil (I) und die Spendeöffnung (9), die Pumpkammer (17) und der Vorratsraum (16) an dem Vorratsteil (II) ausgebildet sind.

7. Spender nach Anspruch 6, **dadurch gekennzeichnet, dass** das Betätigungsteil (I) eine quer zur Betätigungsrichtung (Pfeil x) öffnende Aufnahme (26) für das Vorratsteil (II) aufweist.

8. Spender nach Anspruch 7, **dadurch gekennzeichnet, dass** im Zuge eines Einschiebens des Vorratsteils (II) in die Aufnahme (26) sowohl eine axiale Verriegelung zur Pumpkammerdecke (18) als auch zum Vorratsraum (16) mit jeweils einem der Teleskopgehäuseteile (22, 23) erfolgt.

9. Spender nach einem der Ansprüche 1 bis 8, **dadurch gekennzeichnet, dass** die Teleskopierung hubwählbar ist.

10. Spender nach einem der Ansprüche 1 bis 9, **dadurch gekennzeichnet, dass** der Spendeöffnung (9) eine Mischstrecke (7) pumpkammerseitig vorgeschaltet ist.

11. Spender nach einem der Ansprüche 1 bis 10, **dadurch gekennzeichnet, dass** dem Vorratsraum (16) ein Füllturm (62) mit masseniveauverdrängendem Stopfen (63) zugeordnet ist.

12. Spender nach einem der Ansprüche 1 bis 11, **dadurch gekennzeichnet, dass** die Pumpkammer (17) durch einen Rollbalg (19) gebildet ist.

13. Spender nach einem der Ansprüche 1 bis 2 mit einem Vorratsteil (II), mit einem Vorratsraum (16), einer Pumpkammer (17) und einer an einem Mundstück (8) ausgebildeten Spendeöffnung (9), **dadurch gekennzeichnet, dass** das Mundstück (8) mit einer Pumpkammerdecke (18) verbunden ist und eine erste Verriegelungsausformung aufweist und dass der Vorratsraum (16) mit einer zweiten Verriegelungsausformung ausgebildet ist.

14. Spender nach Anspruch 13, **dadurch gekennzeichnet, dass** die Rückstellfeder (32) außerhalb des Vorratsteils (II) angeordnet ist.

15. Spender nach Anspruch 13 oder 14, **dadurch gekennzeichnet, dass** das Vorratsteil (II) als ZweiKammer-Element (Zwillingskartusche 15) gestaltet ist mit je einem Auslass, die im Mündungsbereich die Vorratsmassen (6) zusammenführen.

## Claims

1. A dispenser (1) for filling a filling part (3) with a preferably hardenable viscous-pasty compound (6) kept ready in a storage space (16), wherein the dispenser (1) has a multipart telescopable dispenser housing (21) and a dispensing opening (9), as well as a return spring (32) and a volume-reducible pump chamber (17) with a pump chamber cover (18), wherein the pump chamber (17) is reduced in size by pushing the telescopic housing parts (22, 23) acting on the pump chamber cover (18) and the storage space (16) respectively one inside the other for dispensing the compound (6), achieved by manual force to be applied to the dispenser housing (21) at the rear, whilst at the same time pressing the dispensing opening (9) against the filling part (3), and can be refilled by pulling the pump chamber cover (18) in a driving manner by means of the return spring (32) moving the telescopic housing parts (22, 23) apart and arranged outside the pump chamber (17), **characterised in that** the telescopic housing parts (22, 23) are connected to each other by leverage for telescoping.

2. The dispenser according to Claim 1, **characterised in that** the force of the return spring (32) is converted to a force pulling apart the telescopic housing parts (22, 23) for refilling the pump chamber (17) by means of tensile force transmitting coupling between the pump chamber cover (18) and storage space (16), achieved by one of the telescopic housing parts (22, 23).

3. The dispenser according to Claim 1, **characterised by** an indirect connection.

4. The dispenser according to Claim 4, **characterised in that** the connection is made by means of an annular body (42).

5. The dispenser according to any of Claims 1 to 4, **characterised in that** the manual force is applied to an over-housing part (24) relative to which both telescopic housing parts (22, 23) are movable.

6. The dispenser according to Claim 5, **characterised in that** the dispenser (1) consists of an actuating part (I) and a replaceable storage part (II), wherein the telescopic housing parts (22, 23) and the over-housing part (24) are formed on the actuating part (I) and the dispensing opening (9), the pump chamber (17) and the storage space (16) are formed on the storage part (II).

7. The dispenser according to Claim 6, **characterised in that** the actuating part (I) has a recess (26) for the storage part (II) opening transversely to the actuating direction (arrow x).

8. The dispenser according to Claim 7, **characterised in that** during insertion of the storage part (II) into the recess (26), axial locking both to the pump chamber cover (18) and to the storage space (16) takes place, each with one of the telescopic housing parts (22, 23).

9. The dispenser according to any one of Claims 1 to 8, **characterised in that** the telescoping takes place so that the degree of lift can be selected.

10. The dispenser according to any one of Claims 1 to 9, **characterised in that** the dispensing opening (9) is connected in series to a mixing section (7) on the pump chamber side.

11. The dispenser according to any one of Claims 1 to 10, **characterised in that** a filling tower (62), with plugs (63) that displace the compound level, is assigned to the storage space (16).

12. The dispenser according to any one of Claims 1 to 11, **characterised in that** the pump chamber (17) is formed by a roller bellows (19).

13. The dispenser according to any one of Claims 1 to 12, with a storage part (II), with a storage space (16), a pump chamber (17) and a dispensing opening (9) formed on a nozzle (8), **characterised in that** the nozzle (8) is connected to a pump chamber cover (18) and has a first locking form, and **in that** the storage space (16) is designed with a second locking form.

14. The dispenser according to Claim 13, **characterised in that** the return spring (32) is arranged outside the storage part (II).

15. The dispenser according to Claim 13 or 14, **characterised in that** the storage part (II) is designed as a two-chamber element (twin cartridge 15), each chamber having an outlet which brings together the storage compounds (6) in the opening area.

## Revendications

1. Distributeur (1) destiné à remplir une pièce à remplir (3) à l'aide d'un composant (6) pâteux, visqueux, de préférence durcissable, tenu prêt dans un compartiment de stockage (16), le distributeur (1) comportant un boîtier de distributeur télescopique (21) en plusieurs parties et une ouverture de distribution (9), ainsi qu'un ressort de rappel (32) et une chambre de pompage (17) pouvant être réduite en volume et munie d'un couvercle de chambre de pompage (18), dans lequel la chambre de pompage (17) est réduite en ramenant l'une dans l'autre les parties de boîtier télescopiques (22, 23) agissant respectivement sur le couvercle de chambre de pompage (18) ou le compartiment de stockage (16) pour faire sortir le composant (6), ladite réduction étant obtenue par une force de pression manuelle exercée contre la pièce à remplir (3) et simultanément vers l'ouverture de distribution (9), appliquée sur un côté arrière du boîtier de distributeur (21), et peut de nouveau être remplie en entraînant en arrière par traction le couvercle de chambre de pompage (18) au moyen du ressort de rappel (32) agencé à l'extérieur de la chambre de pompage (17), en faisant sortir les parties de boîtier télescopiques (22, 23) l'une hors de l'autre, **caractérisé en ce que** les parties de boîtier télescopiques (22, 23) sont reliées l'une à l'autre par un système de transmission par levier pour le déplacement télescopique.

2. Distributeur selon la revendication 1, **caractérisé en ce que** la force du ressort de rappel (32) est convertie en une force tirant les parties de boîtier télescopiques (22, 23) l'une hors de l'autre pour un nouveau remplissage de la chambre de pompage (17), au moyen d'un accouplement de transfert de force de traction entre le couvercle de chambre de pompage (18) et le compartiment de stockage (16), obtenu par l'intermédiaire de l'une des parties de boîtier télescopiques (22, 23).

3. Distributeur selon la revendication 1, **caractérisé par** une liaison indirecte.

4. Distributeur selon la revendication 3, **caractérisé en ce que** la liaison est réalisée par l'intermédiaire d'un corps annulaire (42).

5. Distributeur selon l'une quelconque des revendications 1 à 4, **caractérisé en ce que** la force manuelle est appliquée sur une partie de boîtier supérieure (24) par rapport à laquelle les deux parties de boîtier télescopiques (22, 24) sont mobiles.

6. Distributeur selon la revendication 5, **caractérisé en ce que** le distributeur (1) est constitué d'une partie d'actionnement (I) et d'une partie de stockage échangeable (II), dans lequel les parties de boîtier télescopiques (22, 23) et la partie de boîtier supérieure (24) sont formées sur la partie d'actionnement (I) et l'ouverture de distribution (9), la chambre de pompage (17) et le compartiment de stockage (16) étant formés sur la partie de stockage (II).

7. Distributeur selon la revendication 6, **caractérisé en ce que** la partie d'actionnement (I) comporte un logement (26) pour la partie de stockage (II) débouchant de manière transversale par rapport à la direction d'actionnement (flèche x).

8. Distributeur selon la revendication 7, **caractérisé en ce que** pendant une introduction de la partie de stockage (II) dans le logement (26), à la fois un verrouillage axial par rapport au couvercle de chambre de pompage (18) et par rapport au compartiment de stockage (16) se produit respectivement avec l'une des parties de boîtier télescopiques (22, 23).

9. Distributeur selon l'une quelconque des revendications 1 à 8, **caractérisé en ce que** la course de déplacement télescopique peut être choisie.

10. Distributeur selon l'une quelconque des revendications 1 à 9, **caractérisé en ce qu'**un segment de mélange (7) est placé en amont de l'ouverture de distribution (9), côté chambre de pompage.

11. Distributeur selon l'une quelconque des revendications 1 à 10, **caractérisé en ce qu'**une colonne de remplissage (62) munie d'une butée (63) qui repousse le niveau de composant, est associée au compartiment de stockage (16).

12. Distributeur selon l'une quelconque des revendications 1 à 11, **caractérisé en ce que** la chambre de pompage (17) est formée par un soufflet roulant (19).

13. Distributeur selon l'une quelconque des revendications 1 à 12, comportant une partie de stockage (II), un compartiment de stockage (16), une chambre de pompage (17) et une ouverture de distribution (19) formée sur un embout (8), **caractérisé en ce que** l'embout (8) est relié à un couvercle de chambre de pompage (18) et comporte une première structure de verrouillage, et **en ce que** le compartiment de stockage (16) est configuré avec une seconde structure de verrouillage.

14. Distributeur selon la revendication 13, **caractérisé en ce que** le ressort de rappel (32) est agencé à l'extérieur de la partie de stockage (II).

15. Distributeur selon la revendication 13 ou 14, **caractérisé en ce que** la partie de stockage (II) est conçue sous la forme d'un élément à deux chambres (cartouche jumelée 15) comportant chacune une sortie, qui réunissent les composants de stockage (6) dans la zone d'embouchure.
